# EUROPÄISCHE PATENTSCHRIFT

(11) **EP 0 237 618 B1**
(45) Veröffentlichungstag und Bekanntmachung des Hinweises auf die Patenterteilung: **31.05.1989**
(21) Anmeldenummer: 86113768.5
(22) Anmeldetag: 04.10.1986
(51) Int. Cl.: F04C 23/02, F04C 18/344

(54) **Drehschieber-Vakuumpumpe**
Rotary vane vacuum pump
Pompe rotative à palettes à vide

(30) Priorität: 23.12.1985 DE 3545982
(43) Veröffentlichungstag der Anmeldung: 23.09.1987
(73) Patentinhaber: Dr.-Ing. K. Busch GmbH, D-7867 Maulburg (DE)
(72) Erfinder: Rüscher, Markus, D-7869 Schönau (DE)
(74) Vertreter: Patent- und Rechtsanwaltssozietät, Schmitt, Maucher & Börjes

(56) Entgegenhaltungen:
- AT-B- 158 310
- AT-B- 159 765
- CH-A- 192 649
- US-A- 2 780 406
- US-A- 2 961 151
- PATENT ABSTRACTS OF JAPAN, unexamined applications, Sektion M, Band 5, Nr. 80, 26. Mai 1981. THE PATENT OFFICE JAPANESE GOVERNMENT, Seite 164 M 70, Kokai-Nr. 56 29 090 (SHINKUU KIKAI KOGYO)

## Beschreibung

Die Erfindung betrifft eine Drehschieber-Vakuumpumpe mit wenigstens zwei mit ihren Wellen horizontal übereinander angeordneten Pumpenstufen, deren jede ein Gehäuse hat, in welchem ein exzentrisch angeordneter Rotor mit in radialen Schlitzen beweglichen Schieberplatten derart drehbar ist, daß durch sich verändernde Kammervolumina eine Pumpwirkung entsteht, wobei der Einlaß der zweiten Stufe mit dem Auslaß der ersten Stufe verbunden ist und die Pumpenstufen unabhängig voneinander lösbar an einem Tragteil befestigt sind.

Mehrstufige Drehschieber-Pumpen werden z.B. in der chemischen und in der pharmazeutischen Industrie für verschiedenste Zwecke eingesetzt. Dabei sind sie häufig aggressiven und korrodierenden Medien ausgesetzt, die über eine längere Betriebsdauer die Pumpenleistung beeinträchtigen können. Zum Beispiel können Reaktionen der zu pumpenden Medien, Gase und Dämpfe mit den Schmiermitteln der Pumpenstufen, Polymerisationen und Erosionen durch aggressive Kondensate die Funktion der Pumpe schon nach relativ kurzer Zeit so weit beeinträchtigen, daß umfangreiche Wartungsarbeiten oder ein Ersatz erforderlich wird. Wegen des hohen Wertes einer solchen Pumpe scheidet jedoch deren Ersatz vor allem nach einer kurzen Betriebszeit aus. Somit muß die gestörte Maschine gewartet und repariert werden. Da solche Pumpen oft zur Aufrechterhaltung sehr aufwendiger und teurer chemischer Prozesse eingesetzt sind, deren längere Unterbrechung hohe Kosten oder Verluste verursachen kann, ist es erforderlich, die Wartungen und Reparaturen in kürzester Zeit unmittelbar an der Pumpe selbst durchzuführen.

Entsprechend dem Druck- und Temperaturverlauf der Pumpe ist vor allem die Hochdruckstufe gefährdet, weil hier sowohl Kondensation als auch Polymerisation schneller und leichter eintreten und die Pumpenfunktion beeinträchtigen kann.

Aus der US-A-2 961 151 und aus DE-GM-8427 615 ist es bereits bekannt, die Pumpenstufen unabhängig von einander auswechselbar an einem Tragtiel zu befestigen.

Aus der US-A-2 961 151 ist eine Drehschieberpumpe der eingangs genannten Gattung bekannt, bei welcher das gemeinsame Tragteil für die Pumpenstufen die Rückseite eines Getriebegehäuses ist, gegenüber welchem die beiden Pumpenstufen mit parallelen Wellen seitlich abstehen. Aufgrund der vom Getriebe ausgehenden und zum Getriebe führenden Schmierleitungen und der miteinander verbundenen Gasführungen ist dabei die Demontage einer einzelnen Pumpenstufe und insbesondere der tieferliegenden Pumpenstufe unabhängig von der anderen schwierig.

Bei der Bauart gemäß DE-GM-8 427 615 sind die beiden Pumpenstufen innerhalb eines gemeinsamen Wassermantels mit einem Trägergehäuse derart verbunden, daß alle Funktionen wie Gasführung, Schmierung und Antrieb erfüllt sind. Dabei ergibt sich jedoch in ungünstiger Weise eine lange und verwinkelte Gasführung sowohl im Trägergehäuse als auch in den Pumpenstufen, wodurch die Kondensatbildung gefördert wird. Weil beide Pumpenstufen im Wasserraum eines gemeinsamen Kühlmantels liegen, unterliegen sie dem Angriff durch das Wasser, weshalb es zu Rostbildungen und Kalkansatz sowohl an den Stufen als auch an den Verbindungselementen zum Trägergehäuse kommen kann. Anhaftender Rost und Kalkschlamm kann die Wartungsarbeiten und die Demontage einer Pumpenstufe somit erschwerden. Darüber hinaus können die erforderlichen großen Dichtflächen am Kühlmantel Leckverluste begünstigen. Auch hält der großflächige Kühlmantel nur sehr begrenzt Wasser- und evtl. Explosionsdrücken stand.

Der Erfindung liegt die Aufgabe zugrunde, eine Drehschieber-Pumpe der eingangs erwähnten Art zu schaffen, bei welcher der Austausch der einzelen Pumpenstufen einfacher und flexiber ist, dennoch aber zwischen den Pumpenstufen nur kurze Gaswege erforderlich sind.

Diese scheinbar widersprüchliche Aufgabe wird erfindungsgemäß dadurch gelöst, daß das Tragteil als Tragplatte ausgebildet ist, an deren beiden Seiten jeweils wenigstens eine Pumpenstufe befestigt ist. Auf diese Weise kann jede Pumpenstufe sehr einfach und schnell demontiert werden, ohne daß die andere Pumpenstufe in ihrer Halterung oder Position in irgend einer Weise beeinträchtigt werden muß. Dennoch sind die Pumpenstufen praktisch unmittelbar einander benachbart, so daß kürzeste Gaswege möglich sind.

Besonders zweckmäßig ist es, wenn die Tragplatte etwa horizontal angeordnet ist und eine Pumpenstufe an der Oberseite und die andere Pumpenstufe an der Untersteite der Tragplatte lösbar befestigt sind. Somit kann die eine Pumpenstufe auf der Tragplatte stehen, während die andere unter dieser Tragplatte hängt, so daß sie zwar von dieser gemeinsamen Tragplatte beide getragen werden, ohne aber bei der Montage oder Demontage voneinander abhängig zu sein.

Eine Ausgestaltung der Erfindung von ganz erheblicher Bedeutung, die für einen kürzestmöglichen Gasweg sorgt, kann darin bestehen, daß die Tragplatte einen Durchbruch für die Verbindung des Auslasses der ersten Pumpenstufe mit dem Einlaß der zweiten Pumpenstufe aufweist. Damit ergibt sich ein ähnlich kurzer Gasweg wie bei Drehschieber-Pumpen, deren beide Stufen unmittelbar miteinander verbunden sind. Umlenkungen des Gasstromes zwischen dem Verlassen der ersten Stufe und dem Erreichen der zweiten Stufe werden vermieden. Somit ist auch die Gefahr einer Kondensatbildung in diesem Gasweg ausgeschlossen. Dabei ist ferner günstig und vorteilhaft, daß die beiden Pumpenstufen unmittelbar übereinander angeordnet sind und die eine Stufe über und die andere unter der Tragplatte angeordnet ist, so daß ein einfacher vertikaler Durchbruch durch die Tragplatte für die gewünschte Verbindung des Auslasses der ersten Pumpenstufe mit dem Einlaß der zweiten Pumpenstufe sorgen kann.

Bei einer Pumpe der eingangs erwähnten Art mit Flüssigkeitskühlung der Gehäuse kann außerdem die Tragplatte wenigstens einen Durchbruch zur Verbindung der Kühlflüssigkeitswege der Pumpenstufen aufweisen und als Verbindung des Kühlflüssigkeitsweges von der einen zu der anderen Pumpenstufe dienen. Somit kann die Kühlflüssigkeit an einer Pumpenstufe eintreten, im Bereich der Tragplatte austreten und durch die Tragplatte hindurch in die zweite Pumpenstufe eintreten, um dann am Austritt dieser zweiten Pumpenstufe wieder zum Kühler zurückgeleitet zu werden.

Eine weitere Ausgestaltung der Erfindung von erheblicher Bedeutung kann darin bestehen, daß die Tragplatte Lochungen oder Kanäle für die Schmierölverteilung und Schmierölverbindung der Pumpenstufen enthält. Somit kann in ähnlicher Weise wie das Medium oder Kühlflüssikgeit auch das Schmieröl durch die Tragplatte hindurch auf kürzestem Weg von der einen zu der anderen Pumpenstufe gelangen.

Eine weitere Ausgestaltung der Erfindung von erheblicher Bedeutung, die vor allem das Austauschen der unter der Tragplatte befindlichen Pumpenstufe erheblich erleichtert und begünstigt, kann darin bestehen, daß die Tragplatte oder Zwischenplatte mit Abstand zu einem Grundrahmen des Pumpenaggregates montiert ist, wobei eine der Pumpenstufen in diesem Abstand zwischen der Unterseite der Tragplatte und der Oberseite des Grundrahmens angeordnet ist und nach dem Lösen von der Tragplatte auf der Grundplatte unter der oberen Pumpenstufe herausverschiebbar ist. Dadurch erhält der Grundrahmen eine zusätzliche Funktion, die das Auswechseln vor allem der tieferliegenden, in der Regel die Hochdruckstufe bildenden Pumpenstufe ermöglicht, ohne daß beim Aufnehmen dieser Pumpenstufe mit einem Hebezeug die darüber befindliche Pumpenstufe stört. Dies wird auf einfache Weise durch die erwähnte Anordnung erreicht, die zunächst ein Herausschieben der unteren Pumpenstufe aus dem Bereich der oberen Pumpenstufe erlaubt, so daß dann ein Hebezeug leicht und ohne Beeinträchtigung durch die obere Pumpenstufe an dieser verschobenen Pumpenstufe angreifen kann.

Diese Demontierbarkeit insbesondere der unteren Pumpenstufe durch ein erstes Verschieben unter der Tragplatte heraus kann dadurch begünstigt sein, daß am Boden der unteren Pumpenstufe Gleitelemente oder Rollen angeordnet sind, die das Verschieben der Pumpenstufe relativ zu dem Grundrahmen und einer dort vorzugsweise angeordneten Führung od. dgl. erleichtern. Es ist aber auch möglich, für die Erleichterung der Verschiebung nur zeitweilig einzusetzende Rollelemente zwischen die von der Tragplatte gelöste Pumpenstufe und den Grundrahmen einzulegen.

Die Gleitelemente oder Rollen der unteren Pumpenstufe können in montiertem Zustand gegenüber ihrer Führung am Grundrahmen einen etwa dem Anzugweg von Befestigungselementen, z. B. der Einschraubtiefe von Halteschrauben, für die Pumpenstufe an der Tragplatte entsprechenden oder demgegenüber kleineren Abstand haben. Werden also die Befestigungselemente der unteren Pumpenstufe an der Tragplatte gelöst, wird diese entsprechend dem Anzugweg dieser Befestigungselemente abgesenkt, bis die Gleitelemente oder Rollen die untere Führung am Grundrahmen erreichen. Danach können die Befestigungselemente vollends gelöst und dann die Pumpenstufe verschoben werden. Somit ist das Absenken der Pumpenstufe von der Tragplatte auf die Führung sehr einfach und ohne zusätzliche Hilfsmitel möglich. Sollen zwischen die abzusenkende Pumpenstufe und die Oberseite des Grundrahmens Hilfsmittel zum Verschieben der Pumpenstufe eingelegt werden, kann wiederum das Absenken auf ein solches Hilfsmittel durch das Lösen der Befestigungselemente auf einfache Weise erfolgen.

Ausgestaltungen der Erfindung hinsichtlich der Halterung der Tragplatte selbst am Grundrahmen sowie bezüglich der Ausgestaltung des Verschiebeweges der unteren Pumpenstufe am Grundrahmen und bezüglich der Befestigung, Positionierung und Abdichtung der einzelnen Pumpenstufen sowie ferner der Anordnung von Antrieb, Schmierleitungen usw. jeweils auch in Relation zu der Tragplatte sind Gegenstand der Ansprüche 7 und 10 bis 24.

Vor allem bei Kombination einzelner oder aller der vorbeschriebenen und in den erwähnten Ansprüchen enthaltenen Merkmalen und Konstruktionsdetails ergibt sich eine Drehschieber-Pumpe der eingangs erwähnten Art, bei welcher beide Pumpenstufen unabhängig voneinander mit geringstmöglichem Aufwand demontiert werden können, dennoch aber die zwischen ihnen erforderlichen Verbindungswege, insbesondere der Weg des zu pumpenden Mediums, kürzestmöglich ist. Somit werden die Vorteile vorbekannter Bauarten mehrstufiger Drehschieber-Pumpen verbunden, ohne die dabei jeweils vorhandenen Nachteile in Kauf nehmen zu müssen.

Nachstehend ist ein Ausführungsbeispiel der Erfindung mit ihren ihr als wesentlich zugehörenden Einzelheiten anhand der Zeichnung noch näher beschrieben.

Es zeigt in z. T. schematisierter Darstellung:
Fig. 1 eine teilweise im Schnitt gehaltene Seitenansicht einer zweistufigen Drehschieber-Vakuumpumpe, deren Niederdruckstufe auf der Oberseite einer Tragplatte und deren Hochdruckstufe an der Unterseite derselben Tragplatte befestigt sind.
Fig. 2 Die Drehschieberpumpe gemäß Fig. 1 nach Entfernen des Kühlers und der Kühlleitungen, wobei die untere Pumpenstufe von der Tragplatte gelöst und relativ zu ihr in eine Position verschoben ist, in der sie von einem Hebezeug leicht erfaßbar ist bzw. eine Auswechsel-Pumpenstufe vor ihrem Einschieben und Montieren an der Unterseite der Tragplatte,
Fig. 3 eine Stirnansicht der beiden Pumpenstufen und einer Führung am Grundrahmen für die Verschiebung der unteren Pumpenstufe, in vergrößertem Maßstab,
Fig.4 einen senkrechten Teil-Querschnitt durch die Tragplatte und die Anschlußflansche der beiden Pumpenstufen im Bereich der Schmierölleitungen und -kanäle sowie
Fig. 5 eine Draufsicht der Tragplatte mit einem Durchbruch für das zu pumpende Medium und einem Durchbruch für das Kühlwasser sowie den Schmierölanschlüssen und -durchbrüchen.

Eine im ganzen mit 1 bezeichnete Drehschieber-Pumpe, insbesondere Drehschieber-Vakuumpumpe hat zwei mit ihren Wellen 2 horizontal übereinander angeordnete Pumpenstufen 3 und 4, deren jede ein eigenes, im Ausführungsbeispiel flüssigkeitsgekühltes Gehäuse hat. In bekannter Weise ist in jedem dieser Gehäuse ein exzentrisch angeordneter Rotor mit in radialen Schlitzen beweglichen Schteberplatten derart drehbar, daß durch sich verändernde Kammervolumina eine Pumpwirkung entsteht, wobei der nicht näher dargestellte Einlaß der zweiten Stufe 4 an deren Oberseite mit dem an der Unterseite der ersten Stufe 3 befindlichen Auslaß verbunden ist und die Pumpenstufen 3 und 4 in noch zu beschreibender Weise einzeln demontierbar sind.

In allen Figuren erkennt man eine Tragplatte 5, an deren beiden Seiten jeweils eine der Pumpenstufen unabhängig von der anderen lösbar befestigt ist. Dies ist besonders deutlich anhand der Fig. 2 zu erkennen, wonach die Tragplatte 5 etwa horizontal angeordnet ist und die Pumpenstufe 3 an der Oberseite lösbar befestigt ist, während die andere Pumpenstufe 4, die gemäß Fig. 1 lösbar an der Unterseite der Tragplatte 5 befestigt ist, sich gerade in Lösestellung oder vor dem Befestigen befindet.

In Fig. 5 erkennt man, daß die Tragplatte 5 einen Durchbruch 6 für die Verbindung des Auslasses der ersten Pumpenstufe 3 mit dem Einlaß der zweiten Pumpenstufe 4 aufweist. Somit kann das Fördermedium auf direktem Weg von der ersten Pumpenstufe 3 zu der HochdruckStufe 4 gefangen. Gekrümmte Verbindungswege zwischen den beiden Pumpenstufen 3 und 4 werden somit trotz ihrer separaten Demontierbarkeit vermieden.

Wie bereits erwähnt, haben die Gehäuse der Pumpenstufe 3 und 4 im Ausführungsbeispiel eine Flüssigkeitskühlung. Um auch für dieses Kühlmedium kürzestmögliche Wege zu schaffen, weist die Tragplatte 5 gemäß Fig. 5 einen Durchbruch 7 zur Verbindung der Kühlflüssigkeitswege der Pumpenstufen 3 und 4 auf, so daß also die Tragplatte 5 auch als Verbindung des Kühlflüssigkeitsweges von der einen zu der anderen Pumpenstufe dient, wie sie dies auch bei dem zu pumpenden Medium tut.

In Fig. 5 erkennt man ferner insbesondere in Verbindung mit Fig. 4 daß die Tragplatte 5 Lochungen 8 und Kanäle 9 für die Schmierölverteilung und Schmierölverbindung der Pumpenstufen 3 und 4 enthält. Dabei ist für die Schmierung der Pumpe 1 eine von einer der Pumpenwellen 2 - im Ausführungsbespiel von der oberen Pumpenstufe 3 - angetriebene Ölpumpe 10 vorgesehen, die z. B. über eine schnell lösbaren Adapterflansch und Klauen- oder Stiftkupplung mit dem Ende dieser Pumpenwelle 2 lösbar verbunden sein kann, um ein Auswechseln auch dieser oberen Pumenstufe 3 und dennoch eine Weiterverwendung der Ölpumpe 10 zu ermöglichen. Die von der Ölpumpe 10 ausgehenden Schmierölleitungen 11 führen zu der Tragplatte 5, was vor allem in Fig. 4 erkennbar ist. Sie sind durch das Befestigen der Pumpenstufen 3 und 4 mit den in der Zwischenplatte befindlichen Schmierölführungen 9 über weitere Leitungen 11 kuppelbar. Dabei können die in Fig. 5 links erkennbaren Schmierölleitungen 11 durch einen etwa in der Mitte der Tragplatte 5 befindlichen horizontalen Hohlkanal 12 auf dieselbe Seite zurückgeführt werden, auf der auch die übrigen Leitungen 11 angeschlossen sind, so daß alle Anschlüsse und Leitungen weitestgehend von einer Seite her zugänglich sind.

Vor allem in Fig. 2 erkennt man deutlich, daß die Tragplatte 5 mit Abstand zu einem Grundrahmen 13 des Pumpenaggregates 1 montiert ist, wobei die Pumpenstufe 4 in diesem Abstand zwischen der Unterseite der Tragplatte 5 und der Oberseite des Grundrahmens 13 in Gebrauchsstellung angeordnet ist und nach dem Lösen von der Tragplatte 5 auf der Grundplatte 13 unter der oberen Pumpenstufe 3 in die in Fig. 2 dargestellte Position herausverschiebbar ist. Dabei ist die Tragplatte 5 an einer auf dem Grundrahmen 13 montierten Brückenkonstruktion 14 montiert, wobei sie in Verschieberichtung der unteren Pumpenstufe 4 vorkragend ausgebildet ist. Somit wird die Verschiebung der unteren Pumpenstufe 4 nicht durch die Halterung der Tragplatte 5 beeinträchtigt.

Am Boden der unteren Pumpenstufe 4 erkennt man in Fig 1 und 3 Rollen 15, die jedoch auch als Gleitelemente ausgebildet sein könnten und die das Verschieben der Pumpenstufe 4 relativ zu dem Grundrahmen 13 und einer im Ausführungsbeispiel dort angeordneten Führung 16 erleichtern. Die Führung 16 wird im Ausführungsbeispiel von zwei parallelen Holmen 17 gebildet, auf deren Oberseite die Rollen 15 laufen können.

Vor allem in Fig. 3 erkennt man deutlich, daß die Rollen 15 der unteren Pumpenstufe 4 in montiertem Zustand gegenüber ihrer Führung 16 am Grundrahmen 13, also im Ausführungsbeispiel gegenüber der Oberseite der Holme 17, einen etwa dem Anzugweg von Befestigungselementen, z. B. der Einschraubtiefe von Halteschrauben 18, für die Pumpenstufe 4 an der Tragplatte 5 entsprechenden oder demgegenüber kleineren Abstand haben. Werden die Befestigungselemente bzw. Halteschrauben 18 gelöst wird dadurch also die Pumpenstufe 4 von selbst abgesenkt, bis die Rollen 15 auf der Führung 16 aufsitzen. Nach völligem Lösen der Befestigungselemente 18 ist dann ein genügender Abstand zur Tragplatte 5 hergestellt, um die Pumpenstufe mit Hilfe der Rollen 15 in die in Fig. 2 dargestellte Position verschieben zu können. Bei der Montage wird umgekehrt verfahren, so daß die Befestigungselemente eine zusätzliche Funktion erhalten, indem sie das Absenken oder auch Anheben der Pumpenstufe 4 bewirken.

In Fig. 3 erkennt man ferner, daß die untere Pumpenstufe 4 sich entlang ihres Verschiebeweges beim Montieren oder Demontieren erstreckende Führungsvorsprünge 19, Führungsbacken od.dgl. hat, die diese untere Pumpenstufe 4 zur Mittelachse der Zwischen- bzw. Tragplatte 5 zentrieren oder zentriert halten. Diese Führungsvorsprünge 19 übergreifen dabei im Ausführungsbeispiel gemäß Fig. 3 die äußeren Seitenflächen der Holme 17. Es könnten jedoch auch an den inneren Seitenflächen solche Führungsvorsprünge 19 vorgesehen sein. Darüber hinaus könnte umgekerht an den Holmen 17 ein seitlich vorstehender Führungsvorsprung oder eine Führungsleiste 19 vorgesehen sein, relativ zu welcher die Pumpenstufe 4 seitlich geführt verschiebbar wäre. Konstruktiv besonders einfach ist jedoch die dargestellte Ausführungsform, bei welcher die seitlichen Führungen 19 der unteren Pumpenstufe 4 die Führungsbahn 16 für deren Rollen 15 seitlich übergreifen.

Am Grundrahmen 13, vorzugsweise an der diesem praktisch zugehörenden Brückenkonstruktion 14 für die Tragplatte 5 können - vorzugsweise justierbar - Anschläge für die axiale Positionierung der unteren Pumpenstufe 4 unter der Tragplatte 5 und in richtiger Lage zu deren Durchbrüchen 6, 7 und 9 für die Gas-, Kühlflüssigkeits- und/ oder Schmierölwege angeordnet sein, um die Montage einer neuen Pumpenstufe 4 noch weiter zu erleichtern und zu beschleunigen.

Es genügt, wenn die untere Pumpenstufe 4 mit wenigstens zwei Befestigungsvorrichtungen oder -elementen, insbesondere Schnellverschlüssen, den schon erwähnten Halteschrauben 18 od.dgl. an der Tragplatte 5 befestigbar ist und Dichtungen 20, beispielsweise O-Ringe od.dgl. zumindest im Bereich der Kanaldurchbrüche 6, 7, 8 und 9 angeordnet sind. Durch die Befestigungsvorrichtungen können dann auch diese erwähnten Dichtungen 20 von denen als Beispiel nur die im Bereich der Schmierölweg ein Fig. 4 angedeutet sind, ihre Funktion erfüllen. Eine komplizierte, einer Zylinderkopfdichtung vergleichbare flächendeckende Dichtung an der Tragplatte 5 oder gar beidseitig der Tragplatte 5 kann auf diese Weise sehr einfach vermieden werden. Dabei erkennt man in Fig. 4, daß für diese Dichtringe entsprechende Einsenkung en für ihre Lagestabilisierung und Fixierung vorgesehen sind.

Die obere Pumpenstufe 3 kann mit wenigstens zwei Befestigungselementen, z. B. ebenfalls zwei Schrauben 18 oder zumindest einer Schraube und einem Indexbolzen, Schnellverschlüssen od.dgl. fixiert sein, weil die obere Pumpenstufe nach dem Öffnen der Befestigungsvorrichtung einfach mit einem Hebezeug erfaßt und nach oben abgehoben werden kann. Auch zwischen ihrer Unterseite und der Oberseite der Tragplatte 5 sind im Bereich der Durchbrüche z. B. O-Ringe od.dgl. Dichtungen angeordnet. Während die Einsenkungen für die Dichtungen bei der unteren Stufe an dieser selbst vorgesehen sind, sind die an der Oberseite der Tragplatte in der Tragplatte angeordnet, so daß in vertikaler Richtung die Dichtringe 20 jeweils durch die Schwerkraft gehalten werden.

In an sich bekannter Weise ist für beide Pumpenstufen 3 und 4 ein gemeinsamer Antriebsmotor 21 vorgesehen, der auf einer höhenverstellbaren Brücke 22 am Grundrahmen 13 montiert und mit seiner Ausgangswelle 23 in Flucht zu der Antriebswelle 2 der unteren Pumpenstufe 4 justierbar und festlegbar ist. Dabei ist die Kupplung zwischen der unteren Pumpenstufe 4 und dem Antriebsmotor 21 eine axial lösbare Klauenkupplung 24, die das einfache und schnelle axiale Verschieben der Pumpenstufe 4 vom Motor weg oder zu ihm hin und das dabei erforderliche Aus- oder Einkuppeln erleichtert.

Die beiden Pumpenstufen 3 und 4 sind im Ausführungsbeispiel über einen Keilriemen 25 auf der dem Antriebsmotor 21 abgewandten Seite verbunden. Auch ein Kettentrieb oder ein Zahnradtrieb wäre denkbar. Ein Keilriementrieb ist aber besonders einfach und hat den zusätzlichen Vorteil, daß eine Spannvorrichtung 26 für den Antriebsriemen 25 federnd und selbst nachstellend an der Tragplatte 5 über deren horizontale Erstreckung vorstehend befestigt sein kann, wie man es anhand der Figuren 1 und 3 deutlich erkennt. Somit erhält die Tragplatte 5 auch im Zusammenhang mit der Antriebsübertragung von der unteren zu der oberen Pumpenstufe eine zusätzliche Funktion.

Die Tragplatte 5 kann ein Gußteil sein und zumindest die größeren Durchbrüche 6 und 7 können vorgegossen sein. Die für die kurzen Wege der Mediumführung vorteilhaften Durchbrüche können also schon bei der Fertigung der Tragplatte ausgespart bleiben, so daß ein zusätzlicher Aufwand zum Anbringen dieser Burchbrüche vermieden bleiben kann.

Auch die die Tragplatte 5 haltende Brückenkonstruktion 14 kann ein Gußteil mit seitlichen Öffnungen 27 in ihren Verbindungsteilen zwischen Grundplatte 13 und Tragplatte 5 sein, wobei sich die seitlichen Öffnungen 27 auf der Höhe der Kupplung 24 zwischen Motor 21 und unterer Pumpenstufe 4 befinden und vorzugsweise mittels Gittern od.dgl. Berührungsschutz verschließbar sind. Durch diese Öffnung 27 ist somit das Öffnen oder Schließen der Kupplung 24 schnell und einfach möglich.

Die Tragplatte 5 und die Brücke 14 können miteinander verschraubt oder vor allem bei einer Fertigung als Gußteile auch einstückig verbunden sein. Somit ist auch die Herstellung dieses Zusatzteiles, welches die vorerwähnten erheblichen Vorteile für das gesamte Pumpenaggregat 1 hat, sehr einfach und preiswert.

Es ist zweckmäßig, wenn die auf der Oberseite der Tragplatte 5 befindliche Pumpenstufe 3 die Niederdruckstufe und somit die an der Unterseite der Tragplatte 5 befindliche Pumpenstufe 4 die Hochdruckstufe ist, die aufgrund der höheren Belastung öfter ausgewechselt werden muß.

Wird nach einem kritischen Betrieb beispielsweise in der chemischen Industrie eine Pumpenwartung erforderlich und soll zur Wiederherstellung der vollen Pumpenleistung beispielsweise die Hochdruckstufe 4 ausgetauscht werden, werden zunächst die Leitung für das Medium und nach Ablassen des Kühlwassers die Kühlwasser Zu- und Ableitungen, die Abdeckhaube mit dem Kühler und anschließend der Keilriementrieb mit seiner Spannvorrichtung gelöst. Nun kann die Verschraubung oder Befestigung der Hochdruckstufe 4 an der Tragplatte 5 gelöst und damit die Pumpenstufe 4 mit ihren Rollen 15 auf die Führung 16 am Grundrahmen 13 abgesenkt werden. Anschließend wird sie auf dem Grundrahmen herausgerollt und z. B. mit Hilfe eines Hebezeuges abtransportiert. Eine Austauschstufe kann dann in umgekehrter Arbeitsfolge montiert werden.

Die größere und somit schwerere Niederdruckstufe 3 kann in vorteilhafter Weise unmittelbar von der Oberseite der Tragplatte 5 mit Hilfe eines Hebezeuges erfaßt und abgehoben werden. Somit ist die kleinere und deshalb auch leichter verschiebliche Hochdruckstufe 4 zweckmäßigerweise an der Unterseite der Tragplatte 5 vorgesehen.

Insgesamt ergibt sich eine Drehschieber- Pumpe, die eine hohe Wartungsfreundlichkeit und insbesondere eine schnellstmögliche Austauschbarkeit jeder einzelnen Pumpenstufe 3 oder 4 erlaubt, wobei aber dennoch die gesamte Konstruktion und die Halterung der Pumpenstufen sehr einfach und die Führungswege für Medien, insbesondere das zu pumpende Medium, evtl. Kühlflüssigkeiten und Schmiermittel so kurz und direkt wie möglich sind. Somit werden vor allem für das zu pumpende Medium gekrümmte Wege vermieden, die vor allem im Krümmungsbereich beim Pumpen aggressiver Medien zusätzlich gefährdet wären.

## Patentansprüche

1. Drehschieber-Pumpe (1) mit wenigstens zwei mit ihren Wellen (2) horizontal übereinander angeordneten Pumpenstufen (3,4) deren jede ein Gehäuse hat, in welchem ein exzentrisch angeordneter Rotor mit in radialen Schlitzen beweglichen Schieberplatten derart drehbar ist, daß durch sich verändernde Kammervolumina eine Pumpwirkung ensteht, wobei der Einlaß der zweiten Stufe (4) mit dem Auslaß der ersten Stufe (3) verbunden ist und die Pumpenstufen unabhängig voneinander lösbar an einem Tragteil befestigt sind, dadurch gekennzeichnet, daß das Tragteil als Tragplatte (5) ausgebildet ist, an deren beiden Seiten jeweils wenigstens eine Pumpenstufe (3, 4) befestigt ist.

2. Pumpe nach Anspruch 1, dadurch gekennzeichnet, daß die Tragplatte (5) etwa horizontal angeodnet ist und eine Pumpenstufe (3) an der Oberseite und die andere Pumpenstufe (4) an der Unterseite der Tragplatte (5) lösbar befestigt sind.

3. Pumpe nach Anspruch 1 oder 2, dadurch gekennzeichnet, daß die Tragplatte einen Durchbruch (6) für die Verbindung des Auslasses der ersten Pumpenstufe (3) mit dem Einlaß der zweiten Pumpenstufe (4) aufweist.

4. Pumpe nach einem der Ansprüche 1 bis 3 mit Flüssigkeitskühlung der Gehäuse, dadurch gekennzeichnet, daß die Tragplatte (5) wenigstens einen Durchbruch (7) zur Verbindung der Kühlflüssigkeitwege der Pumpenstufen (3,4) aufweist und als Verbindung des Kühlflüssigkeitsweges von der einen zu der anderen Pumpenstufe dient.

5. Pumpe nach einem der Ansprüche 1 bis 4, dadurch gekennzeichnet, daß die Tragplatte (5) Lochungen (8) und/oder Kanäle (9) für die Schmierölverteilung und Schmierölverbindung der Pumpenstufen (3, 4) enthält.

6. Pumpe nach einem der vorstehenden Ansprüche, dadurch gekennzeichnet, daß die Tragplatte (5) mit Abstand zu einem Grundrahmen (13) des Pumpenaggregates (1) montiert ist, wobei eine der Pumpenstufen in diesem Abstand zwischen der Unterseite der Tragplatte (5) und der Oberseite des Grundrahmens (13) angeordnet ist und nach dem Lösen von der Tragplatte (5) auf der Grundplatte (13) unter der oberen Pumpenstufe (3) herausverschiebbar ist.

7. Pumpe nach Anspruch 6, dadurch gekennzeichnet, daß die Tragplatte (5) an einer auf dem Grundrahmen (13) montierten Brückenkonstruktion (14) vorzugsweise in Verschieberichtung der unteren Pumpenstufe (4) vorkragend montiert ist.

8. Pumpe nach einem der Ansprüche 1 bis 7, dadurch gekennzeichnet, daß am Boden der unteren Pumpenstufe (4) Gleitelemente oder Rollen (15) angeordnet sind, die das Verschieben der Pumpenstufe (4) relativ zu dem Grundrahmen und einer dort vorzugsweise angeordneten Führung (16) od. dgl. erleichtern.

9. Pumpe nach einem der Ansprüche 1 bis 8, dadurch gekennzeichnet, daß die Gleitelemente oder Rollen (15) der unteren Pumpenstufe (4) in montiertem Zustand gegenüber ihrer Führung (16) am Grundrahmen (13) einen etwa dem Anzugweg von Befestigungselementen, z.B. der Einschraubtiefe von Halteschrauben (18), für die Pumpenstufe (4) an derTragplatte (5) entsprechenden oder demgegenüber kleinere Abstand haben.

10. Pumpe nach einem der Ansprüche 1 bis 9, dadurch gekennzeichnet, daß die untere Pumpenstufe (4) und/oder der Grundrahmen sich entlang des Verschiebeweges der unteren Pumpenstufe beim Montieren oder Demontieren erstreckende Führungsvorsprünge (19) od. dgl. hat, die die untere Pumpenstufe (4) zur Mittelachse der Tragplatte (5) zentrieren.

11. Pumpe nach Anspruch 10, dadurch gekennzeichnet, daß die seitlichen Führungen (19) der unteren Pumpenstufe (4) die Führungsbahn (16) für deren Rollen (15) seitlich übergreifen.

12. Pumpe nach einem der Ansprüche 1 bis 11, dadurch gekennzeichnet, daß an dem Grundrahmen (13), vorzugsweise an der Brückenkonstruktion (14) für die Tragplatte (5) inbesondere justierbare Anschläge für die axiale Positionierung der unteren Pumpenstufe (4) unter der Tragplatte (5) und/oder deren Durchbrüchen (6, 7, 9) für Gas-, Kühlflüssigkeits- und/oder Schmierölwege angeordnet sind.

13. Pumpe nach einem der Ansprüche 1 bis 12, dadurch gekennzeichnet, daß die untere Pumpenstufe (4) mit wenigstens zwei Befestigungsvorrichtungen oder -elementen, insbesondere Schnellverschlüssen, Halteschrauben (18) od. dgl. an der Tragplatte (5) befestigbar ist und Dichtungen (20), beispielsweise 0-Ringe od. dgl. zumindest im Bereich der Kanaldurchbrüche (6, 7 und 9) angeordnet sind.

14. Pumpe nach einem der Ansprüche 1 bis 13, dadurch gekennzeichnet, daß die obere Pumpenstufe (3) mit wenigstens zwei Befestigungselementen z. B. zwei Schrauben (18) oder zumindest einer Schraube und einem Indexbolzen, Schnellverschlüssen od. dgl., fixiert ist und zwischen ihrer Unterseite und der Oberseite der Tragplatte (5) im Bereich der Durchbrüche Dichtungen z. B. O-Ringe od. dgl. Dichtungen aufweist.

15. Pumpe nach einem der vorstehenden Ansprüche, dadurch gekennzeichnet, daß ein Antriebsmotor (21) für beide Pumpenstufen (3, 4) vorgesehen ist, der auf einer höhenverstellbaren Brücke (22) od. dgl. am Grundrahmen (13) montiert und mit seiner Ausgangswelle (23) in Flucht zu der Antriebswelle (2) der unteren Pumpenstufe (4) justierbar und festlegbar ist.

16. Pumpe nach einem der Ansprüche 1 bis 15, dadurch gekennzeichnet, daß die beiden Pumpenstufen (3,4) über Riemen oder Ketten, vorzugsweise Keilriemen (25) insbesondere auf der dem Antriebsmotor (21) abgewandten Seite verbunden sind.

17. Pumpe nach Anspruch 16, dadurch gekennzeichnet, daß eine Spannvorrichtung (26) für den Antriebsriemen (25)oder die Kette federnd und selbst nachstellend insbesondere an der Tragplatte (5) über deren horizontale Erstreckung vorstehend befestigt ist.

18. Pumpe nach einem der Ansprüche 1 bis 17, dadurch gekennzeichnet, daß die Tragplatte (5) ein Gußteil ist und zumindest die größeren Durchbrüche (6, 7) für den Durchlaß eines Mediums, insbesondere die Gas- und Kühlwasserführungen, vorgegossen sind.

19. Pumpe nach einem der Ansprüche 1 bis 18, dadurch gekennzeichnet, daß die die Tragplatte (5) haltende Brückenkonstruktion (14) ein Gußteil mit seitlichen Öffnungen (27) in ihren Verbindungsteilen zwischen Grundplatte (15) und Tragplatte. (5) ist, wobei sich die seitlichen Öffnungen (27) auf der Höhe der Kupplung (24) zwischen Motor (21) und Pumpenstufe (4) befinden und vorzugsweise mittels Gittern od. dgl. Berührungsschutz verschließbar sind.

20. Pumpe nach einem der vorstehenden Ansprüche, dadurch gekennzeichnet, daß für ihre Schmierung eine von einer der Pumpenwellen (2) angetriebene Ölpumpe (10) vorgesehen ist, die vorzugsweise über einen schnell lösbaren Adapterflansch und Klauen- oder Stiftkupplung mit dem Ende dieser Pumpenwelle (2) lösbar verbunden ist.

21. Pumpe nach einem der Ansprüche 1 bis 20, dadurch gekennzeichnet, daß die von der Ölpumpe (10) ausgehenden Schmierölleitungen (11) zu der Tragplatte (5) führen und durch das Befestigen der Pumpenstufen mit den in der Zwischenplatte befindlichen Schmierölführungen (3) kuppelbar sind.

22. Pumpe nach einem der vorstehenden Ansprüche, dadurch gekennzeichnet, daß die Tragplatte (5) und die Brücke (14) miteinander verschraubt oder einstückig verbunden sind.

23. Pumpe nach einem der vorstehenden Ansprüche, dadurch gekennzeichnet, daß die Niederdruckstufe auf der Oberseite und die Hochdruckstufe unter der Unterseite der Tragplatte (5) befestigt sind.

24. Pumpe nach einem der vorstehenden Ansprüche, dadurch gekennzeichnet, daß die Kupplung zwischen Pumpenstufe (4) und Antriebsmotor (21) eine axial lösbare Klauenkupplung (24) ist.

## Claims

1. A rotary vane vacuum pump (1) including at least two pump stages (3,4) which with their shafts (2) are disposed horizontally one above the other, each of said pump stages having a housing in which an eccentrically disposed rotor with vane plates movable in radial slits is rotatable in such a manner that pumpage is created by varying chamber columes, the inlet of the second stage (4) being connected to the outlet of the first stage (3) and the pump stages being detachably secured to a carrying member independently of each other, characterized in that the carrying member takes the form of a carrying plate (5) on both sides of which in each case at least one pump stage (3,4) is secured.

2. The pump as claimed in claim 1, characterized in that the carrying plate (5) is disposed approximately horizontally and one pump stage (3) is detachably securerd to the top side and the other pump stage (4) is detachably secured to the underside of the carrying plate (5).

3. The pump as claimed in claim 1 or claim 2, characterized in that the carrying plate has an opening (6) for connecting the outlet of the first pump stage (3) to the inlet of the second pump stage (4).

4. The pump as claimed in any one of claims 1 to 3 with liquid cooling of the housing, characterized in that the carrying plate (5) has at least one opening (7) for connecting the coolant passages of the pump stages (3,4) and serves as the connection of the coolant passage from the one to the other pump stage.

5. The pump as claimed in any one of claims 1 to 4, characterized in that the carrying plate (5) has holes (8) and/or conduits (9) for lubricating-oil distribution and lubricating-oil communication of the pump stages (3,4).

6. The pump as claimed in any one of the preceding claims, characterized in that the carrying plate (5) is mounted in spaced relationship to a bedplate (13) of the pump unit (1) and one of the pump stages being disposed in said space between the underside of the carrying plate (5) and the top side of the bedplate (13) and after having been detached from the carrying plate (5) is adapted to be slid out from under the upper pump stage (3) upon the bedplate (13).

7. The pump as claimed in claim 6, characterized in that the carrying plate (5) is mounted on a bridge structure (14) fitted to the bedplate (13), said carrying plate (5) preferably being mounted so as to project in the direction in which the lower pump stage (4) slides.

8. The pump as claimed in any one of claims 1 to 7, characterized in that sliding members or rollers (15) are disposed on the base of the lower pump stage (4) and facilitate the pump stage (4) being slid relative to the bedplate (13) and a guide (15) or the like which is preferably disposed there.

9. The pump as claimed in any one of claims 1 to 8, characterized in that in the mounted condition the sliding members or rollers (15) of the lower pump stage (4) are at a distance relative to their guide (16) on the bedplate (13), said distance corresponding to or being smaller than approximately the tightening path of means for fixing the pump stage (4) to the carrying plate (5), e.g. the depth to which retaining screws (18) are screwed in.

10. The pump as claimed in any one of claims 1 to 9, characterized in that the lower pump stage (4) and/or the bedplate has guide projections (19) or the like which extend along the path in which said pump stage slides when being mounted or demounted and centre the lower pump stage (4) relative to the central axis of the carrying plate (5).

11. The pump as claimed in claim 13, characterized in that the lateral guides (19) of the lower pump stage (4) engage over the guideway (16) for the rollers (15) thereof.

12. The pump as claimed in any one of claims 1 to 11, characterized in that stops, in particular adjustable ones, are disposed on the bedplate (13), preferably on the bridge structure (14) for the carrying plate (5) and serve for axially positioning the lower pump stage (4) under the carrying plate (5) and/or the openings (6, 7, 9) thereof for gas, coolant and/or lubricant-oil passages.

13. The pump as claimed in any one of claims 1 to 12, characterized in that the lower pump stage (4) is adapted to be secured to the carrying plate (5) by means of at least two fixing devices or members, in particular quick-locking mechanisms, retaining screws (18) or the like and seals (20), e. g. O-rings or the like are disposed at least in the region of the conduit openings (6, 7 and 9)._{.}

14. The pump as claimed in any one of claims 1 to 13, characterized in that the upper pump stage (3) is fixed by means of at least two fixing members, e. g. two screws (18) or at least one screw and an index pin, quick-locking mechanisms or the likeand has between the underside of said pump stage and the top side of the carrying plate (5) seals, e.g. 0-rings or similar seals in the region of the openings.

15. The pump as claimed in any one of the preceding claims, characterized in that a driving motor (21) is provided for both pump stages (3, 4), said driving motor being mounted upon a vertically adjustable bridge (22) or the like on the bedplate (13) and being adapted to be adjusted and fixed with its output shaft (23) in alignment with the driving shaft (2) of the lower pump stage (4).

16. The pump as claimed in any one of claims 1 to 15, characterized in that the two pump stages (3, 4) are connected by way of belts or chains, preferably V-belts (25) in particular on the side averted from the driving motor (21).

17. The pump as claimed in claim 16, characterized in that a tensioning device (26) for the driving belt (25) or the chain is secured in a springy and self-adjusting manner in particular on the carrying plate (5) so as to protrude beyond the horizontal extension of the latter.

18. The pump as claimed in any one of claims 1 to 17, characterized in that the carrying plate (5) is a casting and at least the larger openings (6, 7) for the passage of a medium, in particular the gas and coolant passages, are precast.

19. The pump as claimed in any one of claims 1 to 13, characterized in that the bridge structure (14) holding the carrying plate (5) is a casting with lateral openings (27) in its connecting parts between bedplate (15) and carrying plate (5), the lateral openings (27) being locted at the level of the coupling (24) between motor (21) and pump stage (4) and preferably being closable by means of grating or a similar protection against accidental contact.

20. The pump as claimed in any one of the preceding claims, characterized in that to lubricate the pump provision made for an oil pump (10) which is driven by one of the pump shafts (2) and is detachably connected to the end of said pump shaft preferably by way of a quick- release adapter flange and claw coupling or pin coupling.

21. The pump as claimed in any one of claims 1 to 20, characterized in that the lubricating-oil conduits (11) leaving the oil pump (10) lead to the carrying plate (5) and are adapted to be coupled to the lubricating-oil passages (3) located in the intermediate plate by securing the pump stages.

22. The pump as claimed in any one of the preceding claims, characterized in that the carrying plate (5) and the bridge (14) are bolted together or are integrally connected.

23. The pump as claimed in any one of the preceding claims, characterized in that the low- pressure stage is secured to the top side and the high-pressure stage is secured to the underside of the carrying plate (5).

24. The pump as claimed in any one of the preceding claims, characterized in that the coupling between pump stage (4) and driving motor (21) is an axially detachable claw coupling (24).

## Revendications

1. Pompe à distributeur rotatif (1) avec au moins deux étages de pompe (3, 4) disposés avec leurs arbres (2) horizontalement l'un au-dessous de l'autre, dont chacun possède un carter dans lequel un rotor disposé de manière excentrique est tournant avec des plaques de tiroir mobiles dans des fentes radiales, de façon à ce qu'un effet de pompage apparaisse à la suite d'une variation du volume de chambre, l'entrée du deuxième étage (4) étant à cette occasion reliée à la sortie du premier étage (3) et les étages de pompe étant fixés démontables sur une partie support indépendamment l'un de l'autre, caractérisé en ce que la partie support est réalisée sous forme de plaque support (5), sur les deux côtés de laquelle est fixé au moins un étage de pompe (3,4).

2. Pompe selon la revendication 1, caractérisée en ce que la plaque support (5) est disposée approximativement horizontalement et qu'un étage de pompe (3) est fixé démontable sur le côté supérieur et que l'autre étage de pompe (4) est fixé démontable sur le côté inférieur de la plaque support (5).

3. Pompe selon la revendication 1 ou 2, caractérisée en ce que la plaque support présente un passage (6) pour la liaison de la sortie du premier étage (3) à l'entrée du deuxième étage de pompe (4).

4. Pompe selon l'une des revendications 1 à 3, à refroidissement par liquide du carter, caractérisée en ce que la plaque support (5) présente au moins un passage (7) de liaison des parcours de liquide de refroidissement des étages de pompe (3,4) et sert de liaison du parcours de liquide de refroidissement allant d'un étage de pompe à l'autre.

5. Pompe selon l'une des revendications 1 à 4, caractérisée en ce que la plaque support (5) comporte des trous (8) et/ou des canaux (9) pour la répartition de l'huile de lubrification et la liaison de l'huile de lubrification des étages de pompe (3,4).

6. Pompe selon l'une des revendications précédentes, caractérisée en ce que la plaque support (5) est montée à distance d'un cadre de base (13) du groupe de pompes (1), l'un des étages de pompe étant à cette occasion disposé à cette distance entre le côté inférieur de la plaque support (5) et le côté supérieur du cadre support (13) et susceptible d'être extrait par glissement sur la plaqué de base (13) après démontage de la plaque support (5), sous l'étage de pompe supérieur (3).

7. Pompe selon la revendication 6, caractérisée en ce que la plaque support (5) est montée sur une construction en pont (14) montée sur le cadre de base (13), de préférence en porte-à-faux dans la direction de déplacement de l'étage de pompe inférieur (4).

8. Pompe selon l'une des revendications 1 à 7, caractérisée en ce que des éléments de glissement ou des galets (15) sont disposés sur le fond de l'étage de pompe inférieur (4), facilitant le déplacement de l'étage de pompe (4) par rapport au cadre de base (13) et à un guidage (16) ou similaire qui est de préférence disposé à cet endroit.

9. Pompe selon l'une des revendications 1 à 8, caractérisée en ce qu'à l'état monté, les éléments de glissement ou les galets (15) de l'étage de pompe inférieur (4) possèdent un écartement par rapport à leur guidage (16) sur le cadre de base (13), correspondant ou par contre plus faible, par rapport à la course de serrage d'éléments de fixation, par exemple à la profondeur de vissage des vis de fixation (18), pour l'étage de pompe (4) situé sur la plaque support (5).

10. Pompe selon l'une des revendications 1 à 9, caractérisée en ce que l'étage de pompe inférieur (4) et / ou le cadre de base présente(nt) des saillies de guidage (19) ou similaire, s'étendant le long de la course de déplacement de l'étage inférieur lors du montage ou du démontage, centrant l'étage de pompe inférieur (4) par rapport à l'axe médian de la plaque support (5).

11. Pompe selon la revendication 10, caractérisée en ce que les guidages latéraux (19) de l'étage de pompe inférieur (4) recouvrent latéralement la piste de guidage (16) de ses galets (15).

12. Pompe selon l'une des revendications 1 à 11, caractérisée en ce que des butées sont disposées sur le cadre de base (13), de préférence sur la construction en pont (14) pour la plaque support (5), en particulier des butées réglables, pour le positionnement axial de l'étage de pompe inférieur (4) sous la plaque support (5) et/ou de ses passages (6, 7, 9) pour les trajets de gaz, de liquide de refroidissement et/ou d'huile de lubrification.

13. Pompe selon l'une des revendications 1 à 12, caractérisée en ce que l'étage de pompe inférieur (4) est susceptible d'être fixé sur la plaque support (5) par au moins deux dispositifs ou éléments de fixation, en particulier blocages rapides, vis de fixation (18), ou similaire, et que des joints d'étanchéité (20), par exemple des joints toriques, ou similaires, sont disposés, au moins dans la zone des passages de canal (6, 7, 9).

14. Pompe selon l'une des revendications 1 à 13, caractérisée en ce que l'étage de pompe supérieur (3) est fixé par au moins deux éléments de fixation, par exemple deux vis (18) ou au moins une vis et une broche de repérage, des blocages rapides, ou similaires, et présente dans la zone des passages des joints d'étanchéité, par exemple des joints toriques, ou similaires, entre son côté inférieur et le côté supérieur de la plaque support (5).

15. Pompe selon l'une des revendications précédentes, caractérisée en ce qu'un moteur d'entraînement (21) est prévu pour les deux étages de pompe (3,4), moteur monté sur le cadre de base (13) sur un pont (22) réglable en hauteur, ou similaire, et susceptible d'être ajusté et fixé avec son arbre de sortie (23) placé dans l'alignement de l'arbre d'entraînement (2) de l'étage de pompe inférieur (4).

16. Pompe selon l'une des revendications 1 à 15, caractérisée en ce que les deux étages de pompe (3, 4) sont reliés par courroies ou chaînes, de préférence par courroies trapézoïdales (25), en particulier du côté opposé au moteur d'entraînement (21).

17. Pompe selon la revendication 16, caractérisée en ce qu'un dispositif de tension (26) de la courroie d'entraînement (25), ou réajustant la chaîne de manière élastique et automatique, est fixé en particulier sur la plaque support (5), en s'avançant au-dessus de son étendue horizontale.

18. Pompe selon l'une des revendications 1 à 17, caractérisée en ce que la plaque support (5) est une pièce coulée et qu'au moins les passages les plus importants (6, 7) destinés au passage d'un fluide, en particulier les guidages de gaz et d'eau de refroidissement, viennent de fonderie.

19. Pompe selon l'une des revendications 1 à 18, caractérisée en ce que la construction en pont (14) supportant la plaque support (5) est une pièce coulée à orifices latéraux (27) dans ses parties de liaison entre plaque de base (15) et plaque support (5), les orifices latéraux (27) se trouvant à hauteur de l'accouplement (24) entre moteur (21) et étage de pompe (4) et étant de préférence susceptibles d'être obturés au moyen de grilles ou de protection contre le contact similaires.

20. Pompe selon l'une des revendications précédentes, caractérisée en ce qu'une pompe à huile (10) entraînée par l'un des arbres de pompe (2) est prévue pour sa lubrification, pompe à huile reliée de manière démontable à l'extrémité de cet arbre de pompe (2), de préférence par une bride d'adaptateur démontable rapidement et un accouplement à crabots ou à goupille.

21. Pompe selon l'une des revendications 1 à 20, caractérisée en ce que les conduites d'huile de lubrification (11) sortant de la pompe à huile (10) vont à la plaque support (5) et sont susceptibles d'être accouplées par la fixation des étages de pompe aux guidages d'huile de lubrification (3) sé trouvant dans la plaque intermédiaire.

22. Pompe selon l'une des revendications précédentes, caractérisée en ce que la plaque support (5) et le pont (14) sont vissés ensemble ou reliés en une seule pièce.

23. Pompe selon l'une des revendications précédentes, caractérisée en ce que l'étage à basse pression est fixé sur le côté supérieur de la plaque support (5) et l'étage à haute pression est fixé sur le côté inférieur de la plaque support (5).

24. Pompe selon l'une des revendications précédentes, caractérisée en ce que l'accouplement entre étage de pompe (4) et moteur d'entraînement (21) est un accouplement à crabots (24) démontable axialement.
